# EUROPÄISCHE PATENTSCHRIFT

(11) **EP 4 244 532 B1**
(45) Veröffentlichungstag und Bekanntmachung des Hinweises auf die Patenterteilung: **29.05.2024**
(21) Anmeldenummer: 21794373.7
(22) Anmeldetag: 18.10.2021
(51) Int. Cl.: F21S 43/237, F21S 43/245, F21S 43/20

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 12.11.2020 EP 20207143
(43) Veröffentlichungstag der Anmeldung: 20.09.2023
(73) Patentinhaber: ZKW Group GmbH, 3250 Wieselburg (AT)
(72) Erfinder: KEMETMÜLLER, Matthias, 1220 Wien (AT)
(74) Vertreter: Patentanwaltskanzlei Matschnig & Forsthuber OG
(86) Internationale Anmeldenummer: PCT/EP2021/078769
(87) Internationale Veröffentlichungsnummer: WO 2022/100964

(56) Entgegenhaltungen:
- EP-A1- 3 141 801
- DE-A1-102005 019 018
- DE-A1-102013 226 133
- DE-A1-102018 125 433
- DE-A1-102018 125 438
- KR-B1- 101 987 295
- US-B1- 10 895 361

## Beschreibung

Die Erfindung betrifft eine Beleuchtungsvorrichtung für einen Kraftfahrzeugscheinwerfer gemäß dem Oberbegriff des Anspruchs 1.

Die Erfindung betrifft ferner einen Kraftfahrzeugscheinwerfer, umfassend eine Beleuchtungsvorrichtung.

Im Stand der Technik sind Beleuchtungsvorrichtungen für Kraftfahrzeugscheinwerfer bekannt, wobei zwei Lichtleiter eine optische Vorrichtung zur Erzeugung einer Lichtfunktion mit Licht versorgen. Wenn das Licht von der optischen Vorrichtung in zumindest zwei Richtungen abgestrahlt werden soll, erfolgt meist eine diffuse Abstrahlung durch die Lichtauskoppelflächen der optischen Vorrichtung. Die führt jedoch zu einer geringen Lichtintensität und zu einer unzureichenden Lichtabstrahlung in zumindest einer der beiden Richtungen.

DE 10 2018 125433 A1 offenbart eine eine Beleuchtungsvorrichtung für Fahrzeuge mit einer Lichtquelle und mit einem flächigen Leuchtelement enthaltend eine lichteinkoppelnde Schmalseite, eine lichtauskoppelnde Flachseite und Umlenkmittel zur Umlenkung des an der lichteinkoppelnden Schmalseite eingekoppelten Lichtes in Richtung der lichtauskoppelnden Flachseite.

Die Aufgabe der vorliegenden Erfindung besteht darin, die Nachteile des Standes der Technik zu lindern bzw. zu beseitigen. Die Erfindung setzt sich daher insbesondere zum Ziel, eine Beleuchtungsvorrichtung zu schaffen, mit welcher die Abstrahlung von Licht verbessert wird.

Diese Aufgabe wird durch eine Beleuchtungsvorrichtung mit den Merkmalen von Anspruch 1 gelöst. Bevorzugte Ausführungen sind in den abhängigen Ansprüchen angegeben.

Erfindungsgemäß sind die ersten und zweiten Flächenelemente derart abwechselnd zueinander angeordnet, dass sie im Wesentlichen einen stufenförmigen Aufbau bilden, wobei ein erstes Flächenelement mit einem darauffolgenden zweiten Flächenelement jeweils eine Stufe bilden, wobei das erste Flächenelement mit dem darauffolgenden zweiten Flächenelement einen Winkel von 45° bis 135°, vorzugsweise im Wesentlichen 90°, einschließt.

Dadurch ergibt sich der Vorteil, dass zwei unterschiedlich orientierte Lichtauskoppelflächen Licht in zwei verschiedenen Richtungen abstrahlen, wobei jeweils eine Lichtauskoppelfläche mittels eines entsprechenden Lichtleiters mit Licht versorgt wird. Das Beleuchten von zweit unterschiedlichen Richtungen kann somit besonders effizient erfolgen. Die erste Richtung, welche insbesondere der Lichtabstrahlrichtung des ersten Lichtleiters entspricht, ist bevorzugt parallel zu einer Längsrichtung eines Fahrzeugs, in welchem die Beleuchtungsvorrichtung eingebaut sein kann. Die zweite Richtung, welche insbesondere der Lichtabstrahlrichtung des zweiten Lichtleiters entspricht, ist bevorzugt orthogonal zu einer Längsrichtung eines Fahrzeugs, in welchem die Beleuchtungsvorrichtung eingebaut sein kann. Vorzugsweise bilden die erste und zweite Lichtauskoppelfläche zusammen eine zusammenhängende, insbesondere geschlossene, Gesamtauskoppelfläche, welche beispielsweise einer gedachten gekrümmten Ebene folgt. Innerhalb des Lichtleiters wird Licht, vorzugsweise mittels interner Totalreflexion an den Grenzflächen des Lichtleiters, geleitet. Vorzugsweise sind innerhalb des Lichtleiters an Auskoppelstellen Umlenkelemente angeordnet, welche dazu eingerichtet sind, Licht derart umzulenken, dass das Licht aus dem Lichtleiter ausgekoppelt wird. Der Lichtleiter ist beispielsweise als stabförmiger Lichtleiter mit einer Austrittsseite und der Austrittsseite gegenüberliegenden Auskoppelelementen ausgestaltet.

Es kann vorgesehen sein, dass der stufenförmige Aufbau einer gekrümmten Bahn folgt. Die gekrümmte Bahn bzw. Bahnkurve ist ein gedankliches Konstrukt und kann einen Anfangsbereich und einen Endbereich aufweisen, wobei der Anfangsbereich der Bahnkurve eine fiktive Fläche umfassen kann, die im Wesentlichen orthogonal auf die erste Richtung und parallel zu der zweiten Richtung orientiert sein kann. Der Endbereich der Bahnkurve kann eine fiktive Fläche umfassen, die im Wesentlichen parallel auf die erste Richtung und orthogonal zu der zweiten Richtung orientiert sein kann. Die optische Vorrichtung kann entlang der gekrümmten Bahn bzw. Bahnkurve verlaufen.

Es kann vorgesehen sein, dass die erste Lichteinkoppelfläche im Wesentlichen parallel zu der ersten Lichtauskoppelfläche und die zweite Lichteinkoppelfläche im Wesentlichen parallel zu der zweiten Lichtauskoppelfläche orientiert ist.

Es kann vorgesehen sein, dass die ersten und zweiten Flächenelemente im Wesentlichen rechteckig, vorzugsweise quadratisch, sind. Die Kantenlänge eines ersten und/oder zweiten Flächenelements kann 0,5 mm bis 10 mm, vorzugsweise 1 mm bis 5 mm, betragen. Die Abmessungen, insbesondere die Länge und die Breite, der ersten und zweiten Flächenelemente sind vorzugsweise gleich groß. Die ersten und zweiten Flächenelemente sind vorzugsweise dazu eingerichtet, das Licht beim Auskoppeln aufzustreuen bzw. diffus abzustrahlen. Damit kann eine homogene Lichtabstrahlung erreicht werden. Vorzugsweise sind die ersten und zweien Flächenelemente dazu ausgebildet, die Lichtstrahlen beim Auskoppelen in ihrer Ausrichtung im Wesentlichen unverändert zu lassen. Der Winkel, unter welchem das Licht über die erste und zweite Lichteinkoppelfläche einkoppelbar ist, kann insbesondere durch die Lage des ersten bzw. zweiten Lichtleiters relativ zu der ersten bzw. zweiten Lichteinkoppelfläche bestimmt sein.

Es kann vorgesehen sein, dass Flächenvektoren der ersten Flächenelemente und Flächenvektoren der zweiten Flächenelemente in ein und derselben Ebene liegen. Der Flächenvektor des ersten Flächenelements ist insbesondere im Mittelpunkt des ersten Flächenelements angeordnet. Der Flächenvektor des zweiten Flächenelements ist insbesondere im Mittelpunkt des zweiten Flächenelements angeordnet.

Es kann vorgesehen sein, dass abwechselnd erste und zweite Flächenelemente an einander angrenzen. Bevorzugt kontaktieren sich die ersten und zweiten Flächenelemente an einer Kante bzw. an einem Rand des jeweiligen Flächenelements, wobei dadurch eine geschlossene, stufenförmige Anordnung von ersten und zweiten Flächenelementen realisiert werden kann.

Es kann vorgesehen sein, dass die erste und zweite Lichtauskoppelfläche zumindest zwei, vorzugsweise mehrere, Stufenreihen, welche jeweils aus stufenförmig zueinander angeordneten ersten und zweiten Flächenelementen gebildet sind, aufweisen. Eine Stufenreihe ist insbesondere aus mehreren ersten und zweiten Flächenelementen gebildet, wobei in einer Stufenreihe bevorzugt erste und zweite Flächenelemente abwechselnd angeordnet sind. Eine erste Stufenreihe ist vorzugsweise vertikal über oder unter einer zweiten Stufenreihe angerordnet. Eine Stufenreihe kann eine Längsrichtung, entlang welcher die ersten und zweiten Flächenelemente aneinandergereiht sind, aufweisen, wobei eine zweite Stufenreihe in einer Richtung, welche quer zu der Längsrichtung verläuft, zu der ersten Stufenreihe versetzt angeordnet ist.

Es kann vorgesehen sein, dass die zumindest zwei, vorzugsweise mehreren, Stufenreihen entlang einer dritten Richtung, welche orthogonal auf die erste und zweite Richtung orientiert ist, übereinander angeordnet sind. Die dritte Richtung ist insbesondere orthogonal auf eine Ebene, welche durch einen Richtungsvektor der ersten Richtung und einen Richtungsvektor der zweiten Richtung aufgespannt wird.

Es kann vorgesehen sein, dass zwei übereinander angeordnete Stufenreihen in der dritten Richtung unmittelbar aneinander angrenzen.

Es kann vorgesehen sein, dass die zumindest zwei, vorzugsweise mehreren, Stufenreihen entlang der ersten und/oder zweiten Richtung um ein erstes und/oder zweites Flächenelement derart versetzt zueinander angeordnet sind, dass die ersten und zweiten Flächenelemente in den zumindest zwei Stufenreihen eine Würfelstruktur ausbilden. Mit anderen Worten kann eine erste Stufenreihe gegenüber einer zweiten Stufenreihe insbesondere vertikal und horizontal versetzt angeordnet sein, wobei bevorzugt die horizontale und vertikale Versetzung eine Distanz aufweist, welche einer Länge oder einer Breite eines ersten oder zweiten Flächenelements entspricht. Die Lichtaustrittsfläche kann im Wesentlichen aus einer Vielzahl von Würfelelementen gebildet sein, wobei die einzelnen Würfel in einem gleichmäßigen Raster, insbesondere matrixförmig, zueinander angeordnet sind.

Es kann vorgesehen sein, dass die erste Richtung orthogonal auf die ersten Flächenelemente orientiert ist. Mit anderen Worten ist die Lichtabstrahlrichtung des ersten Lichtleiters vorzugsweise orthogonal auf die ersten Flächenelemente. Dadurch ergibt sich der Vorteil, dass eine unerwünschte Lichtstreuung beim Grenzflächenübergang minimiert werden.

Es kann vorgesehen sein, dass die zweite Richtung orthogonal auf die zweiten Flächenelemente orientiert ist. Mit anderen Worten ist die Lichtabstrahlrichtung des zweiten Lichtleiters vorzugsweise orthogonal auf die zweiten Flächenelemente. Dadurch ergibt sich der Vorteil, dass eine unerwünschte Lichtstreuung beim Grenzflächenübergang minimiert werden.

Es kann vorgesehen sein, dass die erste Richtung orthogonal auf die erste Lichteinkoppelfläche orientiert ist. Dadurch kann die Lichtstreuung beim Einkoppeln minimiert werden.

Es kann vorgesehen sein, dass die zweite Richtung orthogonal auf die zweite Lichteinkoppelfläche orientiert ist. Dadurch kann die Lichtstreuung beim Einkoppeln minimiert werden.

Erfindungsgemäß ist ein Kraftfahrzeugscheinwerfer vorgesehen, wobei der Kraftfahrzeugscheinwerfer die Beleuchtungsvorrichtung umfasst.

Im Rahmen dieser Beschreibung sind die Begriffe "oben", "unten", "horizontal", "vertikal" als Angaben der Ausrichtung zu verstehen, wenn die Beleuchtungsvorrichtung in normaler Benutzungsstellung angeordnet ist, nachdem sie in einem Kraftfahrzeugscheinwerfer eingebaut wurde.

Die Erfindung wird nachstehend anhand eines bevorzugten Ausführungsbeispiels, auf das sie jedoch nicht beschränkt sein soll, noch weiter erläutert. In den Zeichnungen zeigt:
Fig. 1 eine Detailansicht einer erfindungsgemäßen Beleuchtungsvorrichtung;
Fig. 2 eine weitere Detailansicht der Beleuchtungsvorrichtung gemäß Fig. 1; und
Fig. 3 eine Detailansicht einer ersten und zweiten Lichtauskoppelfläche der Beleuchtungsvorrichtung.

Zur Vereinfachung werden in den Abbildungen nicht wesentliche Elemente nicht dargestellt.

Die Fig. 1 und 2 zeigen Detailansichten einer erfindungsgemäßen Beleuchtungsvorrichtung 1, umfassend einen ersten Lichtleiter 2, welcher dazu eingerichtet ist, Licht einer (nicht gezeigten) Lichtquelle zu leiten und entlang einer ersten Richtung (x) abzustrahlen und einen zweiten Lichtleiter 3, welcher dazu eingerichtet ist, Licht einer (nicht gezeigten) Lichtquelle zu leiten und entlang einer zweiten Richtung (y) abzustrahlen.

Eine optische Vorrichtung 4 ist dazu eingerichtet, Licht von dem ersten 2 und zweiten Lichtleiter 3 als optische Lichtfunktion in einen Verkehrsraum abzustrahlen. Die optische Vorrichtung 4 weist eine erste Lichteinkoppelfläche 5a, eine der ersten Lichteinkoppelfläche 5a zugeordnete erste Lichtauskoppelfläche 5b, eine zweite Lichteinkoppelfläche 6a und eine der zweiten Lichteinkoppelfläche 6a zugeordnete zweite Lichtauskoppelfläche 6b auf.

Der erste Lichtleiter 2 ist zu der ersten Lichteinkoppelfläche 5a derart angeordnet, dass das Licht des ersten Lichtleiters 2 über die erste Lichteinkoppelfläche 5a in die optische Vorrichtung 4 einkoppelbar ist, wobei das durch den ersten Lichtleiter 2 eingekoppelte Licht durch die optische Vorrichtung 4 durchtritt und über die erste Lichtauskoppelfläche 5b auskoppelbar ist.

Der zweite Lichtleiter 3 ist zu der zweiten Lichteinkoppelfläche 5a derart angeordnet, dass das Licht des zweiten Lichtleiters 3 über die zweite Lichteinkoppelfläche 6a in die optische Vorrichtung 4 einkoppelbar ist, wobei das durch den zweiten Lichtleiter 3 eingekoppelte Licht durch die optische Vorrichtung 4 durchtritt und über die zweite Lichtauskoppelfläche 6b auskoppelbar ist. Die erste Lichteinkoppelfläche 5a ist im Wesentlichen parallel zu der ersten Lichtauskoppelfläche 5b und die zweite Lichteinkoppelfläche 6a ist im Wesentlichen parallel zu der zweiten Lichtauskoppelfläche 6b orientiert.

Fig. 3 zeigt eine Detailansicht der ersten 5b und zweiten Lichtauskoppelfläche 6b der Beleuchtungsvorrichtung 1. Die erste Lichtauskoppelfläche 5b ist aus einer Vielzahl von ersten Flächenelementen 7 und die zweite Lichtauskoppelfläche 6b ist aus einer Vielzahl von zweiten Flächenelementen 8 gebildet.

Die ersten 7 und zweiten Flächenelemente 8 sind derart abwechselnd zueinander angeordnet, dass sie im Wesentlichen einen stufenförmigen Aufbau bilden. Ein erstes Flächenelement 7 bildet mit einem darauffolgenden zweiten Flächenelement 8 jeweils eine Stufe, wobei ein erstes Flächenelement 7 mit einem darauffolgenden zweiten Flächenelement 8 einen Winkel von 45° bis 135°, vorzugsweise im Wesentlichen 90°, einschließt. Die ersten 7 und zweiten Flächenelemente 8 sind im Wesentlichen rechteckig, vorzugsweise quadratisch. Insbesondere grenzen abwechselnd erste 7 und zweite Flächenelemente 8 an einander an.

Der stufenförmige Aufbau bzw. die Gesamtlichtauskoppelfläche, welche aus der ersten 5b und zweiten Lichtauskoppelfläche 6b gebildet ist, kann einer gekrümmten Bahn folgen (s. Fig. 2).

Flächenvektoren der ersten Flächenelemente 7 und Flächenvektoren der zweiten Flächenelemente 8 liegen vorzugsweise in ein und derselben Ebene.

Die erste 5b und zweite Lichtauskoppelfläche 6b wesit zumindest zwei, vorzugsweise mehrere, Stufenreihen auf, welche jeweils aus stufenförmig zueinander angeordneten ersten 7 und zweiten Flächenelementen 8 gebildet sind. Das in Fig. 3 gezeigte Ausführungsbeispiel weist sechs Stufenreihen auf.

Die zumindest zwei, vorzugsweise mehreren, Stufenreihen sind entlang einer dritten Richtung, welche orthogonal auf die erste und zweite Richtung orientiert ist, übereinander angeordnet. Die dritte Richtung ist im Wesentlichen vertikal. Zwei übereinander angeordnete Stufenreihen grenzen in der dritten Richtung unmittelbar aneinander an.

Die zumindest zwei, vorzugsweise mehreren, Stufenreihen sind entlang der ersten und/oder zweiten Richtung um ein erstes 7 oder zweites Flächenelement 8 derart versetzt zueinander angeordnet, dass die ersten und zweiten Flächenelemente in den zumindest zwei Stufenreihen eine Würfelstruktur ausbilden.

Die erste Richtung (x) ist insbesondere orthogonal auf die ersten Flächenelemente 7 orientiert.

Die zweite Richtung (y) ist insbesondere orthogonal auf die zweiten Flächenelemente 8 orientiert.

Die erste Richtung (x) ist insbesondere orthogonal auf die erste Lichteinkoppelfläche 5a orientiert.

Die zweite Richtung (y) ist insbesondere orthogonal auf die zweite Lichteinkoppelfläche 6a orientiert.

Die erste Richtung kann, in einem Zustand, in welchem die Beleuchtungsvorrichtung 1 in einem Kraftfahrzeug eingebaut ist, parallel zur Längsrichtung des Kraftfahrzeugs orientiert sind. Die erste Richtung kann somit der Lichtabstrahlrichtung von Licht, welches mit einem im Kraftfahrzeug eingebauten Kraftfahrzeugscheinwerfer abgestrahlt wird, entsprechen. Die zweite Richtung kann orthogonal zur Längsrichtung des Kraftfahrzeugs orientiert sein.

## Patentansprüche

1. Beleuchtungsvorrichtung (1) für einen Kraftfahrzeugscheinwerfer, umfassend
- einen ersten Lichtleiter (2), welcher dazu eingerichtet ist, Licht einer Lichtquelle zu leiten und entlang einer ersten Richtung (x) abzustrahlen;
- einen zweiten Lichtleiter (3), welcher dazu eingerichtet ist, Licht einer Lichtquelle zu leiten und entlang einer zweiten Richtung (y) abzustrahlen;
- eine optische Vorrichtung (4), welche dazu eingerichtet ist, Licht von dem ersten (2) und zweiten Lichtleiter (3) als optische Lichtfunktion in einen Verkehrsraum abzustrahlen, wobei die optische Vorrichtung (4) eine erste Lichteinkoppelfläche (5a), eine der ersten Lichteinkoppelfläche (5a) zugeordnete erste Lichtauskoppelfläche (5b), eine zweite Lichteinkoppelfläche (6a) und eine der zweiten Lichteinkoppelfläche (6a) zugeordnete zweite Lichtauskoppelfläche (6b) aufweist,
wobei
der erste Lichtleiter (2) zu der ersten Lichteinkoppelfläche (5a) derart angeordnet ist, dass das Licht des ersten Lichtleiters (2) über die erste Lichteinkoppelfläche (5a) in die optische Vorrichtung (4) einkoppelbar ist, wobei das durch den ersten Lichtleiter (2) eingekoppelte Licht durch die optische Vorrichtung (4) durchtritt und über die erste Lichtauskoppelfläche (5b) auskoppelbar ist, wobei der zweite Lichtleiter (3) zu der zweiten Lichteinkoppelfläche (6a) derart angeordnet ist, dass das Licht des zweiten Lichtleiters (3) über die zweite Lichteinkoppelfläche (6a) in die optische Vorrichtung (4) einkoppelbar ist, wobei das durch den zweiten Lichtleiter (3) eingekoppelte Licht durch die optische Vorrichtung (4) durchtritt und über die zweite Lichtauskoppelfläche (6b) auskoppelbar ist,
wobei die erste Lichtauskoppelfläche (5b) aus einer Vielzahl von ersten Flächenelementen 7 gebildet ist und die zweite Lichtauskoppelfläche (6b) aus einer Vielzahl von zweiten Flächenelementen (8) gebildet ist,
**dadurch gekennzeichnet, dass** die ersten (7) und zweiten Flächenelemente (8) derart abwechselnd zueinander angeordnet sind, dass sie im Wesentlichen einen stufenförmigen Aufbau bilden, wobei ein erstes Flächenelement (7) mit einem darauffolgenden zweiten Flächenelement (8) jeweils eine Stufe bilden, wobei das erste Flächenelement (7) mit dem darauffolgenden zweiten Flächenelement (8) einen Winkel von 45° bis 135°, vorzugsweise im Wesentlichen 90°, einschließt.

2. Beleuchtungsvorrichtung (1) nach Anspruch 1, wobei der stufenförmige Aufbau einer gekrümmten Bahn folgt.

3. Beleuchtungsvorrichtung (1) nach einem der vorhergehenden Ansprüche, wobei die erste Lichteinkoppelfläche (5a) im Wesentlichen parallel zu der ersten Lichtauskoppelfläche (5b) und die zweite Lichteinkoppelfläche (6a) im Wesentlichen parallel zu der zweiten Lichtauskoppelfläche (5b) orientiert ist.

4. Beleuchtungsvorrichtung (1) nach einem der vorhergehenden Ansprüche, wobei die ersten (7) und zweiten Flächenelemente (8) im Wesentlichen rechteckig, vorzugsweise quadratisch, sind.

5. Beleuchtungsvorrichtung (1) nach einem der vorhergehenden Ansprüche, wobei Flächenvektoren der ersten Flächenelemente (7) und Flächenvektoren der zweiten Flächenelemente (8) in ein und derselben Ebene liegen.

6. Beleuchtungsvorrichtung (1) nach einem der vorhergehenden Ansprüche, wobei abwechselnd erste (7) und zweite Flächenelemente (8) an einander angrenzen.

7. Beleuchtungsvorrichtung (1) nach einem der vorhergehenden Ansprüche, wobei die erste (5b) und zweite Lichtauskoppelfläche (6b) zumindest zwei, vorzugsweise mehrere, Stufenreihen, welche jeweils aus stufenförmig zueinander angeordneten ersten (7) und zweiten Flächenelementen (8) gebildet sind, aufweisen.

8. Beleuchtungsvorrichtung (1) nach Anspruch 7, wobei die zumindest zwei, vorzugsweise mehreren, Stufenreihen entlang einer dritten Richtung, welche orthogonal auf die erste (x) und zweite Richtung (y) orientiert ist, übereinander angeordnet sind.

9. Beleuchtungsvorrichtung (1) nach Anspruch 8, wobei zwei übereinander angeordnete Stufenreihen in der dritten Richtung unmittelbar aneinander angrenzen.

10. Beleuchtungsvorrichtung (1) nach einem der Ansprüche 7 bis 9, wobei die zumindest zwei, vorzugsweise mehreren, Stufenreihen entlang der ersten (x) und/oder zweiten Richtung (y) um ein erstes (7) und/oder zweites Flächenelement (8) derart versetzt zueinander angeordnet sind, dass die ersten (7) und zweiten Flächenelemente (8) in den zumindest zwei Stufenreihen eine Würfelstruktur ausbilden.

11. Beleuchtungsvorrichtung (1) nach einem der vorhergehenden Ansprüche, wobei die erste Richtung (x) orthogonal auf die ersten Flächenelemente (7) orientiert ist.

12. Beleuchtungsvorrichtung (1) nach einem der vorhergehenden Ansprüche, wobei die zweite Richtung (y) orthogonal auf die zweiten Flächenelemente (8) orientiert ist.

13. Beleuchtungsvorrichtung (1) nach einem der vorhergehenden Ansprüche, wobei die erste Richtung (x) orthogonal auf die erste Lichteinkoppelfläche (5a) orientiert ist.

14. Beleuchtungsvorrichtung (1) nach einem der vorhergehenden Ansprüche, wobei die zweite Richtung (y) orthogonal auf die zweite Lichteinkoppelfläche (6) orientiert ist.

15. Kraftfahrzeugscheinwerfer, umfassend eine Beleuchtungsvorrichtung (1) nach einem der vorhergehenden Ansprüche.

## Claims

1. Lighting device (1) for a motor vehicle headlight, comprising
- a first light guide (2), which is set up to guide light from a light source and to radiate it along a first direction (x)
- a second light guide (3) which is arranged to guide light from a light source and to radiate it along a second direction (y);
- an optical device (4) arranged to emit light from the first (2) and second light guides (3) as an optical light function into a traffic space, wherein the optical device (4) comprises a first light coupling surface (5a), a first light decoupling surface (5b) associated with the first light coupling surface (5a), a second light coupling surface (6a) and a second light decoupling surface (6b) associated with the second light coupling surface (6a),
wherein
the first light guide (2) is arranged relative to the first light coupling surface (5a) in such a way that the light of the first light guide (2) can be coupled into the optical device (4) via the first light coupling surface (5a), the light coupled in by the first light guide (2) passing through the optical device (4) and being able to be coupled out via the first light decoupling surface (5b), wherein the second light guide (3) is arranged relative to the second light coupling surface (6a) in such a way that the light of the second light guide (3) can be coupled into the optical device (4) via the second light coupling surface (6a), wherein the light coupled in by the second light guide (3) passes through the optical device (4) and can be coupled out via the second light decoupling surface (6b),
wherein the first light decoupling surface (5b) is formed from a plurality of first surface elements (7) and the second light decoupling surface (6b) is formed from a plurality of second surface elements (8),
**characterized in that** the first (7) and second surface elements (8) are arranged alternately to one another in such a way that they essentially form a stepped structure, a first surface element (7) with a subsequent second surface element (8) in each case forming a step, the first surface element (7) forming an angle of 45° to 135°, preferably essentially 90°, with the subsequent second surface element (8).

2. Lighting device (1) according to claim 1, wherein the stepped structure follows a curved path.

3. Lighting device (1) according to one of the preceding claims, wherein the first light coupling surface (5a) is oriented substantially parallel to the first light decoupling surface (5b) and the second light coupling surface (6a) is oriented substantially parallel to the second light decoupling surface (5b).

4. Lighting device (1) according to one of the preceding claims, wherein the first (7) and second surface elements (8) are substantially rectangular, preferably square.

5. Lighting device (1) according to one of the preceding claims, wherein surface vectors of the first surface elements (7) and surface vectors of the second surface elements (8) lie in one and the same plane.

6. Lighting device (1) according to one of the preceding claims, wherein alternately first (7) and second surface elements (8) are adjacent to each other.

7. Lighting device (1) according to one of the preceding claims, wherein the first (5b) and second light output surface (6b) have at least two, preferably several, rows of steps, which are each formed from first (7) and second surface elements (8) arranged in steps relative to one another.

8. Lighting device (1) according to claim 7, wherein the at least two, preferably several, rows of steps are arranged one above the other along a third direction, which is oriented orthogonally to the first (x) and second direction (y).

9. Lighting device (1) according to claim 8, wherein two rows of steps arranged one above the other are directly adjacent to each other in the third direction.

10. Lighting device (1) according to one of claims 7 to 9, wherein the at least two, preferably several, rows of steps along the first (x) and/or second direction (y) are arranged offset from each other by a first (7) and/or second surface element (8) in such a way that the first (7) and second surface elements (8) form a cube structure in the at least two rows of steps.

11. Lighting device (1) according to one of the preceding claims, wherein the first direction (x) is oriented orthogonally to the first surface elements (7).

12. Lighting device (1) according to one of the preceding claims, wherein the second direction (y) is oriented orthogonally to the second surface elements (8).

13. Lighting device (1) according to one of the preceding claims, wherein the first direction (x) is oriented orthogonally to the first light coupling surface (5a).

14. Lighting device (1) according to one of the preceding claims, wherein the second direction (y) is oriented orthogonally to the second light coupling surface (6).

15. Motor vehicle headlamp, comprising a lighting device (1) according to any one of the preceding claims.

## Revendications

1. Dispositif d'éclairage (1) pour un projecteur de véhicule automobile, comprenant
- un premier guide de lumière (2) adapté pour guider la lumière d'une source lumineuse et l'émettre dans une première direction (x) ;
- un deuxième guide de lumière (3) qui est conçu pour guider la lumière d'une source lumineuse et l'émettre dans une deuxième direction (y) ;
- un dispositif optique (4) adapté pour émettre de la lumière à partir des premier (2) et second (3) guides de lumière en tant que fonction d'éclairage optique dans un espace de circulation, le dispositif optique (4) comprenant une première surface de couplage de lumière (5a), une première surface de découplage de lumière (5b) associée à la première surface de couplage de lumière (5a), une seconde surface de couplage de lumière (6a) et une seconde surface de découplage de lumière (6b) associée à la seconde surface de couplage de lumière (6a),
où
le premier guide de lumière (2) est disposé par rapport à la première surface de couplage de lumière (5a) de telle sorte que la lumière du premier guide de lumière (2) peut être couplée dans le dispositif optique (4) via la première surface de couplage de lumière (5a), la lumière couplée par le premier guide de lumière (2) traversant le dispositif optique (4) et pouvant être découplée via la première surface de découplage de lumière (5b), le deuxième guide de lumière (3) étant disposé par rapport à la deuxième surface de couplage de lumière (6a) de telle sorte que la lumière du deuxième guide de lumière (3) puisse être couplée dans le dispositif optique (4) via la deuxième surface de couplage de lumière (6a), la lumière couplée par le deuxième guide de lumière (3) traversant le dispositif optique (4) et pouvant être découplée via la deuxième surface de découplage de lumière (6b),
la première surface de découplage de lumière (5b) étant formée d'une pluralité de premiers éléments de surface (7) et la deuxième surface de découplage de lumière (6b) étant formée d'une pluralité de deuxièmes éléments de surface (8),
**caractérisé en ce que** les premiers (7) et seconds (8) éléments de surface sont disposés en alternance les uns par rapport aux autres de manière à former sensiblement une structure étagée, un premier élément de surface (7) formant un étage avec un second élément de surface (8) suivant, le premier élément de surface (7) formant un angle de 45° à 135°, de préférence sensiblement 90°, avec le second élément de surface (8) suivant.

2. Dispositif d'éclairage (1) selon la revendication 1, dans lequel la structure étagée suit une trajectoire incurvée.

3. Dispositif d'éclairage (1) selon l'une quelconque des revendications précédentes, dans lequel la première surface de couplage de lumière (5a) est orientée sensiblement parallèlement à la première surface de découplage de lumière (5b) et la deuxième surface de couplage de lumière (6a) est orientée sensiblement parallèlement à la deuxième surface de découplage de lumière (5b).

4. Dispositif d'éclairage (1) selon l'une quelconque des revendications précédentes, dans lequel les premier (7) et deuxième (8) éléments de surface sont sensiblement rectangulaires, de préférence carrés.

5. Dispositif d'éclairage (1) selon l'une des revendications précédentes, dans lequel les vecteurs de surface des premiers éléments de surface (7) et les vecteurs de surface des deuxièmes éléments de surface (8) sont situés dans un seul et même plan.

6. Dispositif d'éclairage (1) selon l'une des revendications précédentes, dans lequel les premiers (7) et les deuxièmes éléments de surface (8) sont alternativement adjacents les uns aux autres.

7. Dispositif d'éclairage (1) selon l'une des revendications précédentes, dans lequel la première (5b) et la deuxième (6b) surfaces de découplage de la lumière présentent au moins deux, de préférence plusieurs, rangées de gradins, qui sont formées chacune par des premiers (7) et des deuxièmes éléments de surface (8) disposés en gradins les uns par rapport aux autres.

8. Dispositif d'éclairage (1) selon la revendication 7, dans lequel les au moins deux, de préférence plusieurs, rangées de gradins sont disposées les unes au-dessus des autres le long d'une troisième direction, qui est orientée orthogonalement à la première (x) et à la deuxième direction (y).

9. Dispositif d'éclairage (1) selon la revendication 8, dans lequel deux rangées de marches superposées sont directement adjacentes l'une à l'autre dans la troisième direction.

10. Dispositif d'éclairage (1) selon l'une des revendications 7 à 9, dans lequel les au moins deux, de préférence plusieurs, rangées de gradins sont décalées les unes par rapport aux autres le long de la première (x) et/ou de la deuxième direction (y) d'un premier (7) et/ou d'un deuxième élément de surface (8) de telle sorte que les premiers (7) et deuxièmes éléments de surface (8) forment une structure en cube dans les au moins deux rangées de gradins.

11. Dispositif d'éclairage (1) selon l'une des revendications précédentes, dans lequel la première direction (x) est orientée orthogonalement aux premiers éléments de surface (7).

12. Dispositif d'éclairage (1) selon l'une des revendications précédentes, dans lequel la deuxième direction (y) est orientée orthogonalement aux deuxièmes éléments de surface (8).

13. Dispositif d'éclairage (1) selon l'une des revendications précédentes, dans lequel la première direction (x) est orientée orthogonalement à la première surface de couplage de lumière (5a).

14. Dispositif d'éclairage (1) selon l'une quelconque des revendications précédentes, dans lequel la deuxième direction (y) est orientée orthogonalement à la deuxième surface de couplage de lumière (6).

15. Projecteur de véhicule automobile comprenant un dispositif d'éclairage (1) selon l'une quelconque des revendications précédentes.
